# EUROPÄISCHE PATENTSCHRIFT

(11) **EP 3 728 091 B1**
(45) Veröffentlichungstag und Bekanntmachung des Hinweises auf die Patenterteilung: **20.07.2022**
(21) Anmeldenummer: 18833648.1
(22) Anmeldetag: 20.12.2018
(51) Int. Cl.: B65H 29/58, G07D 11/10, G07D 11/18

(54) **WEICHENANORDNUNG FÜR VORRICHTUNGEN ZUR HANDHABUNG VON WERTSCHEINEN**
SWITCH ASSEMBLY FOR DEVICES FOR HANDLING VALUE DOCUMENTS
ENSEMBLE D'AIGUILLAGE DESTINÉ À DES DISPOSITIFS DE MANIPULATION DE BILLETS DE BANQUE

(30) Priorität: 22.12.2017 DE 102017131208
(43) Veröffentlichungstag der Anmeldung: 28.10.2020
(73) Patentinhaber: Wincor Nixdorf International GmbH, 33106 Paderborn (DE)
(72) Erfinder: SCHNIEDERMEYER, Heiko, 33104 Paderborn (DE)
(86) Internationale Anmeldenummer: PCT/EP2018/086175
(87) Internationale Veröffentlichungsnummer: WO 2019/122114

(56) Entgegenhaltungen:
- DE-T2- 3 875 725
- JP-A- 2007 084 255
- US-A1- 2005 184 449
- US-A1- 2005 254 872
- US-B2- 7 316 394

## Beschreibung

Die Erfindung betrifft eine Weichenanordnung für Vorrichtungen zur Handhabung von Wertscheinen, beispielsweise für Geldautomaten, für automatische Tresorkassen oder für Kassensysteme. Es kann sich bei den Wertscheinen insbesondere um Banknoten oder Schecks handeln. Die Weichenanordnung umfasst eine Welle, die drehfest mit einem Weichenkörper verbunden ist, wobei der Weichenkörper um die Längsachse der Welle zwischen einer ersten Weichenkörperposition und einer zweiten Weichenkörperposition drehbar ist. Die Welle ist mit Hilfe eines Weichenhebels um ihre Längsachse drehbar. Der Weichenhebel steht mit einem Anker eines Hubmagneten im Eingriff, wobei der Hubmagnet derart ansteuerbar ist, dass der Anker zwischen einer ersten Ankerposition und einer zweiten Ankerposition bewegbar ist, sodass durch die Bewegung des Ankers der Weichenhebel um die Längsachse der Welle rotiert.

Aus dem Stand der Technik sind Weichenanordnungen bekannt, bei denen die Positionierung der Weichenkörper mit Hilfe von Hubmagneten erfolgt. Beim Anlegen einer Spannung an eine in einem Hubmagnetgehäuse des Hubmagneten angeordneten Spule erfolgt ein Stromfluss durch die Spule, wodurch ein Magnetfeld erzeugt wird. Durch das Magnetfeld wird der Anker in das Hubmagnetgehäuse hineingezogen und dabei translatorisch bewegt. Diese translatorische Bewegung des Ankers endet an einem inneren Anschlag im Hubmagnetgehäuse. Der innere Anschlag definiert eine zweite Ankerposition, die der Anker erreicht, wenn er in das Hubmagnetgehäuse hineingezogen ist und am inneren Anschlag anliegt. In der zweiten Ankerposition wird der Anker durch das durch die Spule erzeugte Magnetfeld sicher gehalten. Wird der Stromfluss durch die Spule unterbrochen, löst sich der Anker aus der zweiten Ankerposition und wird beispielsweise mit Hilfe einer Feder oder durch die Schwerkraft in eine abgefallene erste Ankerposition bewegt. Zum Stand der Technik gehört die DE 38 75 725 T2, die die Präambel des Hauptanspruches offenbart.

Die translatorische Bewegung des Ankers wird über den Weichenhebel in eine Rotationsbewegung der Welle umgesetzt. In den aus dem Stand der Technik bekannten Lösungen findet allerdings häufig keine vollständige Umsetzung dieser vorbestimmten Rotationsbewegung statt, da unter anderem der Eingriff des Weichenhebels mit dem Anker typischerweise ein Spiel aufweist. Aufgrund des Spiels und aufgrund von Fertigungstoleranzen der Bauteile wird die zweite Weichenkörperposition des mit der Welle fest verbundenen Weichenkörpers nicht immer sicher erreicht, in der der Weichenkörper um einen vorbestimmten Winkel aus der ersten Weichenkörperposition bewegt ist. Je größer die Abweichung der realisierten zur vorbestimmten zweiten Weichenkörperposition ist, desto stärker wird der Weichenkörper in seiner Leitfunktion beeinträchtigt, was zu Funktionsstörungen der Vorrichtung, insbesondere zu einem Papierstau der zu verarbeitenden Wertscheine führen kann.

Zum Beheben des Problems sind Lösungen denkbar, in denen eine Lagekorrektur an der Weichenanordnung vorgenommen wird. Dabei wird die Weichenanordnung unter Berücksichtigung der Toleranzen so weit linear verschoben, bis die Positionsabweichung von der zweiten Weichenkörperposition beseitigt ist. Der Hubweg des Weichenkörpers kann dabei durch einen mechanischen Anschlag im Leitelement begrenzt werden, wobei der Weichenkörper den Anschlag erreichen kann, bevor der Magnetanker den Anschlag im Hubmagnetgehäuse erreicht. Je größer dabei der Abstand zwischen dem Anker und dem Anschlag im Hubmagnetgehäuse ist, desto geringer ist die Haltekraft, mit der das durch die Spule erzeugte Magnetfeld den Anker im Magnetgehäuse hält. Dadurch können ungewünschte unbestimmte Funktionszustände auftreten.

Es ist Aufgabe der Erfindung eine Weichenanordnung anzugeben, bei der sichergestellt ist, dass der Anker eines zum Antrieb eingesetzten Hubmagneten den mechanischen Anschlag im Hubmagnetgehäuse und der Weichenkörper die zweite Weichenkörperposition sicher erreichen. Diese Aufgabe wird durch eine Weichenanordnung mit den Merkmalen des Anspruchs 1 gelöst. Vorteilhafte Weiterbildungen sind in den abhängigen Ansprüchen angegeben.

Durch die Weichenanordnung nach Anspruch 1 wird erreicht, dass eine Verformung eines elastisch verformbaren Elements der Weichenanordnung zumindest dann erfolgt, wenn der Weichenkörper die zweite Weichenkörperposition erreicht hat und der Anker die zweite Ankerposition noch nicht erreicht hat.Der Winkel, um den die Welle ohne das Vorsehen des elastisch verformbaren Elements, d.h. bei einer spielfreien Kopplung des Ankers des Hubmagneten mit der Welle weiter gedreht werden muss,nachdem der Weichenkörper die zweite Weichenkörperposition erreicht hat und bis der Anker die zweite Ankerposition erreicht, wird auch als Ausgleichswinkel bezeichnet.Dieser Ausgleichswinkel kann bei bevorzugten Ausführungsformen einen Wert im Bereich von 0,1° bis 3°, vorzugsweise im Bereich von 0,2° bis 2°, insbesondere im Bereich von 0,2° bis 1°, besipielsweise von 0,3° bis 1°, haben. Der Ausgleichswinkel kann bei anderen Ausführungsformen auch einen Wert im Bereich von 0,01° bis 1°, insbesondere im Bereich von 0,05° bis 0,5° haben. Bei einer anderen Ausführungsform der Erfindung hat dieser Winkel einen Wert im Bereich zwischen 3° und 10°, insbesondere zwischen 5,5° und 7,5°, beispielsweise 6,5°. Bei einer alternativen Ausführungsform hat dieser Winkel einen Wert im Bereich zwischen 5° und 15°, insbesondere zwischen 10° und 13°, beispielsweise 11,5°.

Besonders vorteilhaft ist es, wenn die Verformung des elastisch verformbaren Elements ab dem Zeitpunkt erfolgt, in dem der Weichenkörper die zweite Weichenkörperposition erreicht hat und eine weitere Bewegung des Ankers bis in die zweite Ankerposition noch erfolgt. Dadurch wird sichergestellt, dass der Anker die zweite Ankerposition sicher erreicht, nachdem die vorbestimmte Rotationsbewegung der Welle bereits vollständig umgesetzt ist.

Ferner ist es vorteilhaft, wenn der Anker in der zweiten Ankerposition einen im Hubmagneten vorgesehenen mechanischen Anschlag erreicht. Dadurch wird erreicht, dass der der Anker durch das durch die Spule erzeugte Magnetfeld sicher gehalten wird. In einer Ausführungsform der Erfindung beträgt die Kraft, mit der der Magnet in der zweiten Position gehalten wird, 3N bis 10N, insbesondere 6N bis 7N. In weiteren Ausführungsformen kann diese Haltekraft, dem 2fachen bis 3fachen Betrag dieser angegebenen Bereichsgrenzwerte entsprechen.

Besonders vorteilhaft ist es, wenn der Weichenhebel auf der Welle um einen vorbestimmten Winkelbereich drehbar ist und wenn das elastisch verformbare Element eine Drehfeder ist, wobei ein Ende der Drehfeder mit der Welle verbunden ist und das andere Ende der Drehfeder mit dem Weichenhebel verbunden ist. Dadurch wird der vorbestimmte Funktionszustand, in welchem sich der Weichenkörper in der zweiten Weichenkörperposition befindet und sich der Anker in der zweiten Ankerposition befindet, sicher erreicht. In einer weiteren vorteilhaften Ausführungsform der Erfindung ist das elastisch verformbare Element eine Blattfeder.

Bei einer vorteilhaften Ausführungsform ist das elastisch verformbare Element eine Torsionsbuchse, die zwei durch ein Elastomerelement miteinander verbundene und gegeneinander verdrehbare Hülsen umfasst, wobei die erste Hülse mit dem Weichenhebel und die zweite Hülse mit der Welle verbunden ist und wobei der Weichenhebel zumindest um einen Winkelbereich oder frei drehbar ist. Damit wird eine robuste nachgebende Verbindung zwischen dem Weichenhebel und der Welle erreicht.

Bei einer alternativen vorteilhaften Ausführungsform wird die Welle in einer Aussparung des Weichenhebels über ein Elastomer mit dem Weichenhebel verbunden. Das Elastomer kann insbesondere durch ein 2-Komponenten Spritzgussverfahren hergestellt werden. Dadurch ist nur ein kleiner Bauraum für die elastische Verbindung des Weichenhebels mit der Welle erforderlich.

Bei einer weiteren vorteilhaften Ausführungsform der Erfindung ist das elastisch verformbare Element eine Torsionsscheibenanordnung, die zwei durch ein Elastomerelement miteinander verbundene und gegeneinander verdrehbare Scheiben umfasst, wobei die erste Scheibe mit dem Weichenhebel und die zweite Scheibe mit der Welle verbunden ist. Dadurch wird eine robuste nachgebende Verbindung zwischen der Welle und dem Hebel erreicht, die einfach aufgebaut ist und einen geringen Bauraum beansprucht.

Bei einer weiteren vorteilhaften Ausführungsform der Erfindung umfasst die Welle ein erstes Wellenteil und ein zweites Wellenteil, wobei das erste Wellenteil und das zweite Wellenteil mit Hilfe des elastisch verformbaren Elements, vorzugsweise mit Hilfe einer Feder oder mit Hilfe eins Elastomerelements, miteinander verbunden und gegeneinander verdrehbar sind. Hierbei kann der Weichenhebel drehfest mit dem ersten Wellenteil verbunden sein. Dadurch wird erreicht, dass der vorbestimmte Funktionszustand, in welchem sich der Anker in der zweiten Ankerposition und sich der Weichenkörper in der zweiten Weichenkörperposition befindet, auch in Ausführungsformen der Erfindung erreicht werden kann, in denen der Weichenhebel und die Welle formschlüssig verbunden sind.

Bei einer vorteilhaften Ausführungsform der Erfindung umfasst der Hubmagnet ein Hubmagnetgehäuse und der Weichenhebel greift in eine Nut, vorzugsweise in eine Ringnut, des Ankers ein, wobei das elastisch verformbare Element zwischen Weichenhebel der vom Anschlag abgewandten Flansche der Nut angeordnet ist. Besonders vorteilhaft ist es, wenn zwischen dem Weichenhebel und dem elastisch verformbaren Element eine Distanzscheibe, insbesondere eine Unterlegscheibe, angeordnet ist. Das elastisch verformbare Element ist vorzugsweise eine Wellenscheibe, eine Tellerfeder, eine Elastomerscheibe oder ein O-Ring. Bei einer weiteren vorteilhaften Ausführungsform der Erfindung umfasst der Anker einen ersten und einen zweiten Abschnitt, der Weichenhebel steht mit dem ersten Abschnitt im Eingriff und der erste Abschnitt und der zweite Abschnitt sind über das elastisch verformbare Element verbunden. Durch diese Ausführungsformen wird erreicht, dass bereits bestehende Weichenkonstruktionen, in denen der Weichenhebel und die Welle fest bzw. formschlüssig miteinander verbunden sind, einfach und kostengünstig nachgerüstet werden können. Auch bei dieser Lösung wird nur ein geringer Bauraum beansprucht.

Bei einer weiteren vorteilhaften Ausführungsform umfasst der Weichenkörper ein elastisch verformbares Leitelement, das das elastisch verformbare Element der Weichenanordnung umfasst und/oder bildet. Besonders vorteilhaft ist es, wenn das Leitelement mindestens einen elastisch verformbaren Weichenfinger umfasst. Dadurch wird kein Bauraum im Umfeld des Weichenhebels beansprucht.

Ferner ist es vorteilhaft, wenn das elastisch verformbare Element den Weichenkörper gegen einen ersten Anschlag mit einer Vorspannung drückt. Die Vorspannung kann einer Kraft zwischen 1N und 5N, insbesondere zwischen 2,5N und 3N, entsprechen. Dadurch wird erreicht, dass der Weichenkörper die erste Weichenkörperposition sicher erreicht und in dieser ersten Weichenkörperposition sicher gehalten wird.

Besonders vorteilhaft ist es, wenn das elastisch verformbare Element so angeordnet und ausgebildet ist, dass nach dem Überwinden der Vorspannung eine Kraft im Bereich zwischen 0,05N und 0,15N pro 1cm Hub des Ankers notwendig ist.

Weitere Merkmale und Vorteile der Erfindung ergeben sich aus der folgenden Beschreibung, welche in Verbindung mit den beigefügten Figuren die Erfindung anhand von Ausführungsbeispielen näher erläutert.

Es zeigt:
- Fig. 1: eine perspektivische Ansicht einer Vorrichtung zur Handhabung von Wertscheinen mit einer ersten Weichenanordnung,
- Fig. 2: einen Ausschnitt einer Schnittdarstellung eines Weichenkörpers der ersten Weichenanordnung nach Fig. 1 in einem ersten Betriebszustand der Weichenanordnung,
- Fig. 3: einen Ausschnitt einer Schnittdarstellung der ersten Weichenanordnung nach Fig. 1 und Fig. 2,
- Fig. 4: eine perspektivische Darstellung einzelner Elemente der ersten Weichenanordnung nach den Fig. 1 bis 3 gemäß einer ersten Ausführungsform,
- Fig. 5: zeigt einen Ausschnitt einer Schnittdarstellung der ersten Weichenanordnung,
- Fig. 6: eine teilgeschnittene Darstellung eines Abschnitts einer zweiten Weichenanordnung, die an Stelle der ersten Weichenanordnung bei der Vorrichtung eingesetzt werden kann,
- Fig. 7: eine Seitenansicht eines Abschnitts einer dritten Weichenanordnung, die an Stelle der ersten Weichenanordnung bei der Vorrichtung eingesetzt werden kann,
- Fig. 8: eine schematische Schnittdarstellung eines Abschnitts einer vierten Weichenanordnung, die an Stelle der ersten Weichenanordnung bei der Vorrichtung eingesetzt werden kann,
- Fig. 9: eine schematische Darstellung eines Abschnitts einer fünften Weichenanordnung, die an Stelle der ersten Weichenanordnung bei der Vorrichtung eingesetzt werden kann und
- Fig. 10: eine schematische Darstellung eines Abschnitts einer sechsten Weichenanordnung, die an Stelle der ersten Weichenanordnung bei der Vorrichtung eingesetzt werden kann.

Figur 1 zeigt eine perspektivische Ansicht einer Vorrichtung 10 zur Handhabung von Wertscheinen mit einer ersten Weichenanordnung 100. Die Weichenanordnung 100 umfasst eine Welle 110, einen Weichenkörper 120 und einen Weichenhebel 130, wobei die Welle 110 drehfest mit dem Weichenkörper 120 verbunden ist. Der Weichenhebel 130 steht mit einem Anker 210 eines Hubmagneten 200 im Eingriff, sodass bei einer Bewegung des Ankers 210 der Weichenhebel 130 um die Längsachse der Welle 110 rotiert.

Eine Außenwand 20 der Vorrichtung 10 zur Handhabung von Wertscheinen nimmt den Hubmagneten 200 auf und ist über einen Bolzen 22 mit einer Innenwand 24 verbunden. Die Außenwand 20 ist mit Strichlinien dargestellt, die dahinterliegenden Elemente sind mit Volllinie dargestellt. Die Innenwand 24 nimmt ein erstes Leitelement 26 und ein zweites Leitelement 28, das in Figur 2 dargestellt ist, auf, wobei die beiden Leitelemente 26, 28 einander gegenüberliegend angeordnet sind. Die Wertscheine werden zwischen dem ersten Leitelement 26 und dem zweiten Leitelement 28 bis in einen Weichenbereich Y geführt. Das erste Leitelement 26 und das zweite Leitelement 28 bilden einen ersten Transportpfad (T1 in Figur 2). Im Weichenbereich Y werden die über die Leitelemente 26, 28 zugeführten Wertscheine mit Hilfe des Weichenköpers 120 geführt und abhängig von der Weichenstellung des Weichenkörpers zu einem zweiten Transportpfad (T2 in Figur 2) oder zu einem dritten Transportpfad (T3 in Figur 2) geleitet. Hierdurch erfolgt im Weichenbereich Y eine Umlenkung der Wertscheine.

Figur 2 zeigt einen Ausschnitt einer Schnittdarstellung des Weichenkörpers 120 der ersten Weichenanordnung 100 nach Figur 1 entlang der Schnittebene A in einem ersten Betriebszustand der Weichenanordnung 100. Der Weichenkörper 120 befindet sich in einer ersten Weichenkörperposition P1, in der der Weichenkörper 120 an einem ersten mechanischen Anschlag 30 am ersten Leitelement 26 anliegt. In dieser ersten Weichenkörperposition P1 werden die Wertscheine zu dem zweiten Transportpfad T2 geleitet.

Figur 3 zeigt einen Ausschnitt einer Schnittdarstellung der ersten Weichenanordnung 100 nach den Figuren 1 und 2 entlang der Schnittebene B, die den Anker 210 entlang seiner Längsachse schneidet. Der Hubmagnet 200 steht über eine Nut 211 eines Ankers 210 mit dem Weichenhebel 130 im Eingriff, wobei zwei in Figur 4 dargestellte Weichenhebelfinger 132, 134 in die Nut 211 eingreifen. Im Hubmagnetgehäuse 204 ist eine Aussparung 202 zur Aufnahme des Ankers 210 vorgesehen, innerhalb der Aussparung 202 ist der Anker 210 bis zu einem mechanischen Ankeranschlag 220 bewegbar. In dem in Figur 2 und Figur 3 dargestellten ersten Betriebszustand erfolgt kein Stromfluss durch die Spule des Hubmagneten 200 und der Anker 210 befindet sich in einer ersten Ankerposition A1, in der der Anker 210 aus dem Hubmagnetgehäuse 204 des Hubmagneten 200 um einen Abstand L hervorsteht. Eine Kegelfeder 212, die mit dem Anker 210 und dem Hubmagnetgehäuse 204 verbunden ist, ist in dieser ersten Ankerposition A1 des Ankers 210 nicht oder nur gering gespannt. Bei anderen Ausführungsformen kann an Stelle der Kegelfeder 212 eine andere Feder, insbesondere eine Schraubenfeder, eingesetzt werden.

Figur 4 zeigt eine perspektivische Darstellung einzelner Elemente der ersten Weichenanordnung 100 nach den Figuren 1 bis 3 gemäß einer ersten Ausführungsform. Auf die Welle 110 ist ein Aufsteckelement 112 aufgeschoben, welches formschlüssig und dadurch drehfest mit der Welle 110 im Eingriff steht. Der Weichenhebel 130 hat zwei Hebelfinger 132, 134 zum Eingriff in die Nut 211 des Ankers 210. Ein Bolzen 302 ist mit dem Aufsteckelement 112 fest verbunden und ist dadurch drehfest mit der Welle 110 im Eingriff. Eine Drehfeder 300 ist an einem ersten Ende 304 mit dem Bolzen 302 und an einem zweiten Ende 306 mit dem Weichenhebel 130 vorgespannt verbunden, wobei der Vorspannung dieser Verbindung eine Kraft zwischen 1N und 5N, insbesondere zwischen 2,5N und 3N, entspricht. Figur 4 zeigt außerdem ein Leitelement 121, das zwei Weichenfinger 122, 124 umfasst.

Figur 5 zeigt einen Ausschnitt einer Schnittdarstellung entlang der Schnittebene B der ersten Weichenanordnung 100 gemäß der ersten Ausführungsform. Die Weichenordnung 100 ist in einem zweiten Betriebszustand gezeigt, in dem ein Stromfluss durch die Spule des Hubmagneten 200 erfolgt. Dadurch wird ein Magnetfeld erzeugt, durch das der Anker 210 in das Hubmagnetgehäuse 204 hineingezogen wird. Dadurch findet eine Bewegung des Ankers 210 von der ersten Ankerposition A1 in eine zweite Ankerposition A2 statt, in der der Anker 210 an dem mechanischen Anschlag 220 anliegt. Diese Bewegung des Ankers 210 bewirkt eine Rotation des Weichenhebels 130 und der Welle 110 um die Längsachse der Welle 110 um einen Winkel α, im Bereich zwischen 5° und 50°, insbesondere zwischen 20° und 35°, beispielsweise von 30°.

Durch die Rotation findet auch eine Bewegung des Weichenkörpers 120 aus der in Figur 2 gezeigten ersten Weichenkörperposition P1 in eine in Figur 5 gezeigte zweite Weichenkörperposition P2 statt, in der der Weichenkörper 120 an einem zweiten mechanischen Anschlag 40 anliegt. In dieser zweiten Weichenkörperposition werden die Wertscheine vom ersten Transportpfad T1 in den dritten Transportpfad T3 geleitet oder in entgegengesetzter Richtung vom dritten Transportpfad T3 in den ersten Transportpfad T1. Im gezeigten Ausführungsbeispiel ist der Anschlag 40 Bestandteil des Leitelements 28. Bei anderen Ausführungsformen kann ein separater Anschlag vorgesehen sein.

Der Weichenkörper 120 erreicht die zweite Weichenkörperposition P2 bevor der Anker 210 die zweite Ankerposition A2 erreicht hat. Während der Bewegung des Ankers 210, die stattfindet nachdem der Weichenkörper 120 die Weichenkörperposition P2 erreicht hat, wird die bereits vorgespannte Drehfeder 300 durch die weitere Bewegung des Ankers 210 weiter gespannt. Während dieser weiteren Bewegung des Ankers wird der Weichenhebel 130 weiter um einen vorbestimmten Winkel um die Längsachse der Welle 110 gedreht Bei einer anderen Ausführungsform der Erfindung hat dieser Winkel einen Wert im Bereich zwischen 3° und 10°, insbesondere zwischen 5,5° und 7,5°, beispielsweise 6,5°. Bei einer alternativen Ausführungsform hat dieser Winkel einen Wert im Bereich zwischen 5° und 15°, insbesondere zwischen 10° und 13°, beispielsweise 11,5°.

In dem in Figur 5 gezeigten zweiten Betriebszustand sind sowohl die Kegelfeder 212 als auch die Drehfeder 300 vorgespannt, wobei die Kegelfeder 212 mit etwa 3N bis 4N vorgespannt ist. Die Vorspannkraft der Kegelfeder 212 und die Vorspannkraft der Drehfeder 300 wirken in dieselbe Richtung und bewirken einen schnellen Abfall des Ankers 210, d.h. die Rückkehr zur ersten Ankerposition A1, sobald kein Strom durch die Spule am Hubmagneten 200 fließt.

Figur 6 zeigt eine teilgeschnittene Darstellung eines Abschnitts einer zweiten Weichenanordnung 300, die an Stelle der Weichenanordnung 100 bei der Vorrichtung 10 eingesetzt werden kann. Elemente mit gleichem Aufbau oder mit der gleichen Funktion haben dieselben Bezugszeichen. Die Weichenanordnung 300 umfasst eine Torsionsbuchse 320 mit einer ersten Hülse 322, einer zweiten Hülse 324 und einem elastisch verformbaren Elastomerelement 326, wobei die erste Hülse 322 fest mit der Welle 110 und die zweite Hülse 324 fest mit dem Weichenhebel 130 verbunden ist. Die Hülsen 320 und 322 sind über das Elastomerelement 326 miteinander verbunden und gegeneinander verdrehbar. Somit ist eine Bewegung des Ankers 210 in die zweite Ankerposition A2 auch dann möglich, wenn der Weichenkörper 120 die zweite Weichenkörperposition P2 bereits erreicht hat, da mit Hilfe der Torsionsbuchse 320 eine Relativbewegung zwischen dem Weichenhebel 130 und der Welle 110 möglich ist.

Figur 7 zeigt eine Seitenansicht eines Abschnitts einer dritten Weichenanordnung 400, die an Stelle der Weichenanordnung 100 bei der Vorrichtung 10 eingesetzt werden kann. Die Weichenanordnung 400 umfasst eine Torsionsscheibenanordnung 330 mit einer ersten Scheibe 332, die mit dem Weichenhebel 130 verbunden ist, mit einer zweiten Scheibe 334, die mit der Welle 110 verbunden ist und mit einem elastisch verformbaren Elastomerelement 328. Die Scheiben 332 und 334 sind durch das Elastomerelement 328 miteinander verbunden und gegeneinander verdrehbar. Somit ist eine Bewegung des Ankers 210 in die zweite Ankerposition A2 auch dann möglich, wenn der Weichenkörper 120 die zweite Weichenkörperposition P2 bereits erreicht hat, da mit Hilfe der Torsionsscheibenanordnung 330 eine Relativbewegung zwischen dem Weichenhebel 130 und der Welle 110 möglich ist.

Figur 8 zeigt eine schematische Schnittdarstellung eines Abschnitts einer vierten Weichenanordnung 500, die an Stelle der Weichenanordnung 100 bei der Vorrichtung 10 eingesetzt werden kann. Die Welle 110 umfasst ein erstes Wellenteil 111 und ein zweites Wellenteil 113, die mit Hilfe eines elastisch verformbaren Elastomerelements 335 miteinander verbunden und gegeneinander verdrehbar sind. Das Wellenteil 111 ist fest mit dem Weichenhebel 130, das Wellenteil 113 ist fest mit dem Weichenkörper 120 verbunden. Somit ist eine Bewegung des Ankers 210 in die zweite Ankerposition A2 auch dann möglich, wenn der Weichenkörper 120 die zweite Weichenkörperposition P2 bereits erreicht hat, da mit Hilfe des Elastomerelements 335 eine Relativbewegung Wellenteil 111 und dem Wellenteil 112 möglich ist. In einer alternativen Ausführungsform können die Wellenteile 111 und 113 über eine Drehfeder miteinander verbunden sein.

Figur 9 zeigt eine schematische Darstellung eines Abschnitts einer fünften Weichenanordnung 600, die an Stelle der Weichenanordnung 100 bei der Vorrichtung 10 eingesetzt werden kann. Die Weichenhebelfinger 132, 134 greifen in die Nut 211 des Ankers 130. In der dem Hubmagnetgehäuse 204 abgewandten Seite der Nut 211 ist ein O-Ring 340 angeordnet. Zwischen den Weichenhebelfingern 132, 134 und dem O-Ring 340 ist eine Distanzscheibe 342 angeordnet. Somit ist eine Bewegung des Ankers 210 in die zweite Ankerposition A2 auch dann möglich, wenn der Weichenkörper 120 die zweite Weichenkörperposition P2 bereits erreicht hat, da die Weichenhebelfinger 132, 134 den O-Ring 340 während des verbleibenden Hubs des Ankers 210 über die Distanzscheibe 342 zusammendrücken, sodass der O-Ring 340 elastisch verformt wird. In alternativen Ausführungsformen kann der O-Ring 340 durch eine weiche Wellenscheibe, eine Tellerfeder oder eine Elastomerscheibe ersetzt werden.

Figur 10 zeigt eine schematische Darstellung eines Abschnitts einer sechsten Weichenanordnung 700, die an Stelle der ersten Weichenanordnung 100 bei der Vorrichtung 10 eingesetzt werden kann. Der dargestellte Eingriff zweier Weichenhebelfinger 137, 139 in die Nut 211 des Ankers 210 stimmt mit dem Eingriff der Weichenhebelfinger 132, 134 in die Nut 211 des Ankers 210 bei den bereits beschriebenen Weichenanordnungen 100 bis 600 überein. Eine Drehfeder 301 ist an einem Ende 309 mit einem vorstehenden Segment 303 eines Aufsteckelements 117 verbunden. Das Aufsteckelement 117 ist in gleicher Weise wie das in Figur 4 gezeigte Aufsteckelement 112 auf der Welle 110 angeordnet. Das andere Ende 307 der Drehfeder 301 greift in ein vorstehendes Segment 133 des Weichenhebels 131 ein. Somit ist eine Bewegung des Ankers 210 in die zweite Ankerposition A2 auch dann möglich, wenn der Weichenkörper 120 die zweite Weichenkörperposition P2 bereits erreicht hat, da gegen die Federkraft der vorzugsweise vorgespannten Drehfeder 301 eine Relativbewegung zwischen dem Weichenhebel 131 und der Welle 110 möglich ist.

In einer weiteren alternativen Ausführungsform der Erfindung umfasst der Anker 210 einen ersten und einen zweiten Abschnitt, wobei der Weichenhebel 130 mit dem ersten Abschnitt im Eingriff steht und wobei der erste Abschnitt und der zweite Abschnitt über ein elastisch verformbares Element, insbesondere über eine Druckfeder, verbunden sind. Somit ist eine Bewegung des Ankers 210 in die zweite Ankerposition A2 auch dann möglich, wenn der Weichenkörper 120 die zweite Weichenkörperposition P2 bereits erreicht hat, da die Feder während des verbleibenden Hubs des Ankers 210 entgegen der Federkraft gespannt wird.

In einer weiteren alternativen Ausführungsform der Erfindung umfasst der Weichenkörper 120 Weichenfinger, die elastisch mit dem Weichenkörper 120 verbunden sind. Somit ist sichergestellt, dass eine Bewegung des Ankers 210 in die zweite Ankerposition A2 auch dann möglich ist, wenn der Weichenkörper 120 die zweite Weichenkörperposition P2 bereits erreicht hat, da eine Relativbewegung zwischen der Welle und den Weichenfingern des Weichenkörpers während des verbleibenden Hubs des Ankers 210 möglich ist. In einer weiteren alternativen Ausführungsform der Erfindung sind die 120 Weichenfinger selbst elastisch verformbar, zusätzlich oder alternativ zu einer elastischen Verbindung zum Weichenkörper 120.

### Bezugszeichenliste

- 10: Vorrichtung
- 20: Außenwand
- 22: Bolzen
- 24: Innenwand
- 26, 28, 121: Leitelement
- 30, 40: Anschlag
- 100, 300, 400, 500, 600, 700: Weichenanordnung
- 110: Welle
- 111, 113: Wellenteil
- 112, 117: Aufsteckelement
- 120: Weichenkörper
- 122, 124: Weichenfinger
- 130, 131: Weichenhebel
- 133, 303: Segment
- 132, 134, 137, 139: Weichenhebelfinger
- 200: Hubmagnet
- 202: Aussparung
- 204: Hubmagnetgehäuse
- 210: Anker
- 211: Nut
- 212: Kegelfeder
- 220: Ankeranschlag
- 300, 301: Drehfeder
- 302: Bolzen
- 304, 306, 307, 309: Drehfeder-Ende
- 320: Torsionsbuchse
- 322, 324: Hülse
- 326, 328: Elastomerelement
- 330: Torsionsscheibenanordnung
- 332, 334: Scheibe
- 340: O-Ring
- 342: Distanzscheibe
- Y: Weichenbereich
- α: Winkel
- A1, A2: Ankerposition
- A, B: Schnittebene
- L: Abstand
- P1, P2: Weichenkörperposition
- T1, T2, T3: Transportpfad

## Patentansprüche

1. Weichenanordnung für eine Vorrichtung zur Handhabung von Wertscheinen, mit einer Welle (110), die drehfest mit einem Weichenkörper (120) verbunden ist, wobei der Weichenkörper (120) um die Längsachse der Welle (110) zwischen einer ersten Weichenkörperposition (P1) und einer zweiten Weichenkörperposition (P2) drehbar ist,
mit einem Weichenhebel (130, 131), wobei die Welle (110) mit Hilfe des Weichenhebels (130, 131) um ihre Längsachse drehbar ist,
mit einem Hubmagneten (200), der einen Anker (210) umfasst,
wobei der Hubmagnet (200) derart ansteuerbar ist, dass der Anker (210) zwischen einer ersten Ankerposition (A1) und einer zweiten Ankerposition (A2) bewegbar ist,
wobei der Weichenhebel (130, 131) mit dem Anker (210) im Eingriff steht, sodass durch die Bewegung des Ankers (210) der Weichenhebel (130, 131) um die Längsachse der Welle (110) rotiert, und
dass die Weichenanordnung (100) ein elastisch verformbares Element (300, 301, 320, 330, 335, 340) umfasst, **dadurch gekennzeichnet,**
**dass** das elastisch verformbare Element derart ausgebildet und angeordnet ist, dass eine Verformung des elastisch verformbaren Elements (300, 301, 320, 330, 335, 340) zumindest dann erfolgt, wenn der Weichenkörper (120) die zweite Weichenkörperposition (P2) erreicht hat und der Anker (210) die zweite Ankerposition (A2) noch nicht erreicht hat.

2. Weichenanordnung nach Anspruch 1, **dadurch gekennzeichnet, dass** die Verformung des elastisch verformbaren Elements (300, 301, 320, 330, 335, 340) ab dem Zeitpunkt erfolgt, in dem der Weichenkörper (120) die zweite Weichenkörperposition (P2) erreicht hat und eine weitere Bewegung des Ankers (210) bis die zweite Ankerposition (A2) noch erfolgt.

3. Weichenanordnung nach einem der vorhergehenden Ansprüche, **dadurch gekennzeichnet, dass** der Anker (210) in der zweiten Ankerposition (A2) einen im Hubmagneten (200) vorgesehenen mechanischen Anschlag (220) erreicht.

4. Weichenanordnung nach einem der vorhergehenden Ansprüche, **dadurch gekennzeichnet, dass** der Weichenhebel (130, 131) auf der Welle (110) um einen vorbestimmten Winkelbereich drehbar ist und dass das elastisch verformbare Element (300, 301, 320, 330, 335, 340) eine Drehfeder (300, 301) ist, wobei ein Ende (304, 309) der Drehfeder (300, 301) mit der Welle (110) verbunden ist und das andere Ende (306,307) der Drehfeder (300, 301) mit dem Weichenhebel (130, 131) verbunden ist.

5. Weichenanordnung nach den Ansprüchen 1 bis 3, **dadurch gekennzeichnet, dass** das elastisch verformbare Element (300, 301, 320, 330, 335, 340) eine Torsionsbuchse (320) ist, die zwei durch ein Elastomerelement (326) miteinander verbundene und gegeneinander verdrehbare Hülsen (322, 324) umfasst, wobei die erste Hülse (322) mit dem Weichenhebel (130, 131) und die zweite Hülse (324) mit der Welle (110) verbunden ist und wobei der Weichenhebel (130, 131) zumindest um einen Winkelbereich oder frei drehbar ist.

6. Weichenanordnung nach den Ansprüchen 1 bis 3, **dadurch gekennzeichnet, dass** die Welle (110) in einer Aussparung des Weichenhebels (130, 131) über ein Elastomer mit dem Weichenhebel verbunden ist.

7. Weichenanordnung nach den Ansprüchen 1 bis 3, **dadurch gekennzeichnet, dass** das elastisch verformbare Element (300, 301, 320, 330, 335, 340) eine Torsionsscheibenanordnung (330) ist, die zwei durch ein Elastomerelement miteinander verbundene und gegeneinander verdrehbare Scheiben (332, 334) umfasst, wobei die erste Schiebe (332) mit dem Weichenhebel (130, 131) und die zweite Scheibe (334) mit der Welle (110) verbunden ist.

8. Weichenanordnung nach den Ansprüchen 1 bis 3, **dadurch gekennzeichnet, dass** die Welle (110) ein erstes Wellenteil (111) und ein zweites Wellenteil (112) umfasst, wobei das erste Wellenteil (111) und das zweite Wellenteil (112) mit Hilfe des elastisch verformbaren Elements (300, 320, 330, 335, 340), insbesondere mit einer Feder oder mit einem Elastomerelement (335), miteinander verbunden und gegeneinander verdrehbar sind und dass der Weichenhebel (130, 131) drehfest mit dem ersten Wellenteil (111) verbunden ist.

9. Weichenanordnung nach den Ansprüchen 1 bis 3, **dadurch gekennzeichnet, dass** der Hubmagnet (200) ein Hubmagnetgehäuse (204) umfasst und dass der Weichenhebel (130, 131) in eine Nut (211), des Ankers (210) eingreift, wobei das elastisch verformbare Element (300, 301, 320, 330, 335, 340) zwischen Weichenhebel und der vom Anschlag (220) abgewandten Flansche der Nut (211) angeordnet ist.

10. Weichenanordnung nach Anspruch 9, wobei zwischen dem Weichenhebel (130, 131) und dem elastisch verformbaren Element (300, 301, 320, 330, 335, 340) eine Distanzscheibe (342) angeordnet ist, wobei das elastisch verformbare Element (300, 301, 320, 330, 335, 340) eine Wellenscheibe, eine Tellerfeder, eine Elastomerscheibe oder ein O-Ring (340) ist.

11. Weichenanordnung nach den Ansprüchen 1 bis 3, **dadurch gekennzeichnet, dass** der Anker (210) einen ersten Abschnitt und einen zweiten Abschnitt umfasst, dass der Weichenhebel (130, 131) mit dem ersten Abschnitt im Eingriff steht und dass der erste Abschnitt und der zweite Abschnitt über das elastisch verformbare Element (300, 301, 320, 330, 335, 340) verbunden sind.

12. Weichenanordnung nach den Ansprüchen 1 bis 3, **dadurch gekennzeichnet, dass** der Weichenkörper (120) ein elastisch verformbares Leitelement umfasst, das das elastisch verformbare Element (300, 301, 320, 330, 335, 340) der Weichenanordnung (100, 300, 400, 500, 600, 700) umfasst und/oder bildet.

13. Weichenanordnung nach Anspruch 12, **dadurch gekennzeichnet, dass** das Leitelement mindestens einen elastisch verformbaren Weichenfinger umfasst.

14. Weichenanordnung nach einem der vorhergehenden Ansprüche, **dadurch gekennzeichnet**, das elastisch verformbare Element (300, 301, 320, 330, 335, 340) den Weichenkörper (120) gegen einen ersten Anschlag (30) mit einer Vorspannung drückt, wobei die Vorspannung einer Kraft zwischen 1N und 5N, insbesondere zwischen 2,5N und 3N, entsprechen kann.

15. Weichenanordnung nach Anspruch 14, **dadurch gekennzeichnet, dass** das elastisch verformbare Element (300, 301, 320, 330, 335, 340) so angeordnet und ausgebildet ist, dass nach dem Überwinden der Vorspannung eine Kraft im Bereich zwischen 0,05N und 0,15N pro 1cm Hub des Ankers notwendig ist.

## Claims

1. A switch assembly for a device for handling value documents,
comprising a shaft (110), which is connected to a switch body (120) for rotation therewith, wherein the switch body (120) is rotatable about the longitudinal axis of the shaft (110) between a first switch body position (P1) and a second switch body position (P2),
comprising a switch lever (130, 131), wherein the shaft (110) is rotatable about its longitudinal axis with the aid of the switch lever (130, 131), comprising a solenoid (200) which comprises an armature (210),
wherein the solenoid (200) can be actuated such that the armature (210) can be moved between a first armature position (A1) and a second armature position (A2),
wherein the switch lever (130, 131) is in engagement with the armature (210) such that the movement of the armature (210) causes the switch lever (130, 131) to rotate about the longitudinal axis of the shaft (110),
and
in that the switch assembly (100) comprises an elastically deformable element (300, 301, 320, 330, 335, 340), **characterized**
**in that** the elastically deformable element is designed and arranged in such a manner that the elastically deformable element (300, 301, 320, 330, 335, 340) is deformed at least whenever the switch body (120) has reached the second switch body position (P2) and the armature (210) has not yet reached the second armature position (A2).

2. The switch assembly as claimed in claim 1, **characterized in that** the elastically deformable element (300, 301, 320, 330, 335, 340) is deformed from the time at which the switch body (120) has reached the second switch body position (P2) and the armature (210) is still moved further as far as the second armature position (A2).

3. The switch assembly as claimed in either of the preceding claims, **characterized in that** the armature (210) in the second armature position (A2) reaches a mechanical stop (220) provided in the solenoid (200) .

4. The switch assembly as claimed in one of the preceding claims, **characterized in that** the switch lever (130, 131) is rotatable on the shaft (110) about a predefined angular range, and **in that** the elastically deformable element (300, 301, 320, 330, 335, 340) is a torsion spring (300, 301), wherein one end (304, 309) of the torsion spring (300, 301) is connected to the shaft (110)
and the other end (306,307) of the torsion spring (300, 301) is connected to the switch lever (130, 131) .

5. The switch assembly as claimed in claims 1 to 3, **characterized in that** the elastically deformable element (300, 301, 320, 330, 335, 340) is a torsion bushing (320) which comprises two sleeves (322, 324) which are connected to each other by an elastomer element (326) and are rotatable relative to each other, wherein the first sleeve (322) is connected to the switch lever (130, 131) and the second sleeve (324) is connected to the shaft (110), and wherein the switch lever (130, 131) is rotatable at least about an angular range or freely.

6. The switch assembly as claimed in claims 1 to 3, **characterized in that** the shaft (110) is connected to the switch lever in a recess of the switch lever (130, 131) via an elastomer.

7. The switch assembly as claimed in claims 1 to 3, **characterized in that** the elastically deformable element (300, 301, 320, 330, 335, 340) is a torsion disk assembly (330) which comprises two disks (332, 334) which are connected to each other by an elastomer element and are rotatable relative to each other, wherein the first disk (332) is connected to the switch lever (130, 131) and the second disk (334) is connected to the shaft (110).

8. The switch assembly as claimed in claims 1 to 3, **characterized in that** the shaft (110) comprises a first shaft part (111) and a second shaft part (112), wherein the first shaft part (111) and the second shaft part (112) are connected to each other with the aid of the elastically deformable element (300, 320, 330, 335, 340), in particular with a spring or with an elastomer element (335), and are rotatable relative to each other, and **in that** the switch lever (130, 131) is connected to the first shaft part (111) for rotation therewith.

9. The switch assembly as claimed in claims 1 to 3, **characterized in that** the solenoid (200) comprises a solenoid housing (204), and **in that** the switch lever (130, 131) engages in a groove (211) of the armature (210), wherein the elastically deformable element (300, 301, 320, 330, 335, 340) is arranged between the switch lever and the flange of the groove (211), the flange facing away from the stop (220).

10. The switch assembly as claimed in claim 9, wherein a spacer (342) is arranged between the switch lever (130, 131) and the elastically deformable element (300, 301, 320, 330, 335, 340), wherein the elastically deformable element (300, 301, 320, 330, 335, 340) is a wave washer, a disk spring, an elastomer washer or an O ring (340).

11. The switch assembly as claimed in claims 1 to 3, **characterized in that** the armature (210) comprises a first section and a second section, **in that** the switch lever (130, 131) is in engagement with the first section, and **in that** the first section and the second section are connected via the elastically deformable element (300, 301, 320, 330, 335, 340).

12. The switch assembly as claimed in claims 1 to 3, **characterized in that** the switch body (120) comprises an elastically deformable guiding element which comprises and/or forms the elastically deformable element (300, 301, 320, 330, 335, 340) of the switch assembly (100, 300, 400, 500, 600, 700) .

13. The switch assembly as claimed in claim 12, **characterized in that** the guiding element comprises at least one elastically deformable switch finger.

14. The switch assembly as claimed in one of the preceding claims, **characterized in that** the elastically deformable element (300, 301, 320, 330, 335, 340) presses the switch body (120) against a first stop (30) with a prestress, wherein the prestress can correspond to a force between 1N and 5N, in particular between 2.5N and 3N.

15. The switch assembly as claimed in claim 14, **characterized in that** the elastically deformable element (300, 301, 320, 330, 335, 340) is arranged and designed in such a manner that, after the prestress has been overcome, a force in the range between 0.05N and 0.15N is necessary per 1 cm stroke of the armature.

## Revendications

1. Ensemble d'aiguillage destiné à un dispositif de manipulation de documents de valeur,
comportant un arbre (110) qui est relié de manière solidaire en rotation à un corps d'aiguillage (120), le corps d'aiguillage (120) étant rotatif autour de l'axe longitudinal de l'arbre (110) entre une première position de corps d'aiguillage (P1) et une deuxième position de corps d'aiguillage (P2),
comportant un levier d'aiguillage (130, 131), l'arbre (110) étant rotatif autour de son axe longitudinal à l'aide du levier d'aiguillage (130, 131),
comportant un aimant de levage (200) qui comprend une armature (210),
l'aimant de levage (200) pouvant être commandé de telle sorte que l'armature (210) soit mobile entre une première position d'armature (A1) et une deuxième position d'armature (A2),
le levier d'aiguillage (130, 131) étant en prise avec l'armature (210) de telle sorte que le levier d'aiguillage (130, 131) tourne autour de l'axe longitudinal de l'arbre (110) par le mouvement de l'armature (210),
et l'ensemble d'aiguillage (100) comprenant un élément déformable élastiquement (300, 301, 320, 330, 335, 340), **caractérisé en ce que**
l'élément déformable élastiquement est réalisé et disposé de telle sorte qu'une déformation de l'élément déformable élastiquement (300, 301, 320, 330, 335, 340) s'effectue au moins lorsque le corps d'aiguillage (120) a atteint la deuxième position de corps d'aiguillage (P2) et que l'armature (210) n'a pas encore atteint la deuxième position d'armature (A2).

2. Ensemble d'aiguillage selon la revendication 1, **caractérisé en ce que** la déformation de l'élément déformable élastiquement (300, 301, 320, 330, 335, 340) s'effectue à partir de l'instant auquel le corps d'aiguillage (120) a atteint la deuxième position de corps d'aiguillage (P2) et un mouvement supplémentaire de l'armature (210) jusqu'à la deuxième position d'armature (A2) s'effectue encore.

3. Ensemble d'aiguillage selon l'une des revendications précédentes, **caractérisé en ce que** l'armature (210) dans la deuxième position d'armature (A2) atteint une butée (220) mécanique prévue dans l'aimant de levage (200).

4. Ensemble d'aiguillage selon l'une des revendications précédentes, **caractérisé en ce que** le levier d'aiguillage (130, 131) est rotatif sur l'arbre (110) sur une plage angulaire prédéfinie et **en ce que** l'élément déformable élastiquement (300, 301, 320, 330, 335, 340) est un ressort de torsion (300, 301), une extrémité (304, 309) du ressort de torsion (300, 301) étant reliée à l'arbre (110) et l'autre extrémité (306, 307) du ressort de torsion (300, 301) étant reliée au levier d'aiguillage (130, 131).

5. Ensemble d'aiguillage selon les revendications 1 à 3, **caractérisé en ce que** l'élément déformable élastiquement (300, 301, 320, 330, 335, 340) est une douille de torsion (320) qui comprend deux manchons (322, 324) reliés l'un à l'autre par un élément élastomère (326) et rotatifs l'un par rapport à l'autre, le premier manchon (322) étant relié au levier d'aiguillage (130, 131) et le deuxième manchon (324) étant relié à l'arbre (110) et le levier d'aiguillage (130, 131) étant rotatif au moins sur une plage angulaire ou librement.

6. Ensemble d'aiguillage selon les revendications 1 à 3, **caractérisé en ce que** l'arbre (110) est relié au levier d'aiguillage dans un évidement du levier d'aiguillage (130, 131) par le biais d'un élastomère.

7. Ensemble d'aiguillage selon les revendications 1 à 3, **caractérisé en ce que** l'élément déformable élastiquement (300, 301, 320, 330, 335, 340) est un ensemble de disques de torsion (330) qui comprend deux disques (332, 334) reliés l'un à l'autre par un élément élastomère et rotatifs l'un par rapport à l'autre, le premier disque (332) étant relié au levier d'aiguillage (130, 131) et le deuxième disque (334) étant relié à l'arbre (110).

8. Ensemble d'aiguillage selon les revendications 1 à 3, **caractérisé en ce que** l'arbre (110) comprend une première partie d'arbre (111) et une deuxième partie d'arbre (112), la première partie d'arbre (111) et la deuxième partie d'arbre (112) étant reliées l'une à l'autre à l'aide de l'élément déformable élastiquement (300, 320, 330, 335, 340), en particulier par un ressort ou par un élément élastomère (335), et étant rotatives l'une par rapport à l'autre, et **en ce que** le levier d'aiguillage (130, 131) est relié de manière solidaire en rotation à la première partie d'arbre (111).

9. Ensemble d'aiguillage selon les revendications 1 à 3, **caractérisé en ce que** l'aimant de levage (200) comprend un boîtier d'aimant de levage (204) et **en ce que** le levier d'aiguillage (130, 131) vient en prise dans une rainure (211) de l'armature (210), l'élément déformable élastiquement (300, 301, 320, 330, 335, 340) étant disposé entre le levier aiguillage et le rebord de la rainure (211) opposé à la butée (220).

10. Ensemble d'aiguillage selon la revendication 9, une rondelle d'espacement (342) étant disposée entre le levier d'aiguillage (130, 131) et l'élément déformable élastiquement (300, 301, 320, 330, 335, 340), l'élément déformable élastiquement (300, 301, 320, 330, 335, 340) étant une rondelle ondulée, une rondelle-ressort, une rondelle élastomère ou un joint torique (340).

11. Ensemble d'aiguillage selon les revendications 1 à 3, **caractérisé en ce que** l'armature (210) comprend une première partie et une deuxième partie, **en ce que** le levier d'aiguillage (130, 131) est en prise avec la première partie et **en ce que** la première partie et la deuxième partie sont reliées par le biais de l'élément déformable élastiquement (300, 301, 320, 330, 335, 340).

12. Ensemble d'aiguillage selon les revendications 1 à 3, **caractérisé en ce que** le corps d'aiguillage (120) comprend un élément de guidage déformable élastiquement qui comprend et/ou forme l'élément déformable élastiquement (300, 301, 320, 330, 335, 340) de l'ensemble d'aiguillage (100, 300, 400, 500, 600, 700).

13. Ensemble d'aiguillage selon la revendication 12, **caractérisé en ce que** l'élément de guidage comprend au moins un doigt d'aiguillage déformable élastiquement.

14. Ensemble d'aiguillage selon l'une des revendications précédentes, **caractérisé en ce que** l'élément déformable élastiquement (300, 301, 320, 330, 335, 340) presse le corps d'aiguillage (120) contre une première butée (30) avec une précontrainte, la précontrainte pouvant correspondre à une force comprise entre 1N et 5N, en particulier entre 2,5N et 3N.

15. Ensemble d'aiguillage selon la revendication 14, **caractérisé en ce que** l'élément déformable élastiquement (300, 301, 320, 330, 335, 340) est disposé et réalisé de telle sorte qu'une fois que la précontrainte a été surmontée, une force comprise dans la plage entre 0,05N et 0,15N est nécessaire pour chaque 1cm de course de l'armature.
